# EUROPÄISCHE PATENTSCHRIFT

(11) **EP 0 015 906 B1**
(45) Veröffentlichungstag und Bekanntmachung des Hinweises auf die Patenterteilung: **16.06.1982**
(21) Anmeldenummer: 79900147.4
(22) Anmeldetag: 26.01.1979
(51) Int. Cl.: A24F 15/16, A24F 15/20, B65D 83/02

(54) **ZIGARREN- ODER ZIGARETTENSCHACHTEL**
CIGAR OR CIGARETTE BOX
BOITE POUR CIGARES OU CIGARETTES

(30) Priorität: 26.01.1978 CH 870/78
(43) Veröffentlichungstag der Anmeldung: 01.10.1980
(73) Patentinhaber: WAGNER, Hans-Ruedi, 2537 Vauffelin/BE (CH)
(72) Erfinder: WAGNER, Hans-Ruedi, 2537 Vauffelin/BE (CH)
(74) Vertreter: Gasser, François W. (CH)
(86) Internationale Anmeldenummer: CH7900010
(87) Internationale Veröffentlichungsnummer: WO7900551

## Beschreibung

Die Erfindung betrifft eine Zigarren- oder Zigarettenschachtel gemäss dem Oberbegriff des Patentanspruchs. Eine solche Schachtel ist bereits aus der FR-A Nr. 605769 bekannt. Doch ist es verhältnismässig schwierig, einzelne Zigarren oder Zigaretten aus der bretreffenden oben offenen Längsausnehmung in der Oberseite des Schachtelkörpes mit der Fingerspitze herauszuheben. Ziel der Erfindung ist es daher, eine Schachtel der eingangs beschriebenen Art so zu verbessern, dass dieses Herausnehmen mit Leichtigkeit zu bewerkstelligen ist, ohne dass insbesondere das anzuhebende Ende der Zigarre oder Zigarette irgendwie gedrückte oder beschädigt wird.

In der GB-A Nr. 23965 AD 1914 ist bereits vorgesehen, hierzu eine dünne Metallplatte im Boden einer Schachtel vorzusehen, deren eines Ende an der einen inneren Querendwand der Schachtel befestigt und die so von der letzteren Wand federnd abgebogen ist, dass sie die Tendenz hat, bei offener Schachtel mit ihrem anderen Ende aus der Schachtel herauszuragen. Doch ist hier eine individuelle Lagerung der Zigarren oder Zigaretten, jede in ihrer eigenen Ausnehmung, nicht möglich.

Dies wird gemäss der Erfindung erreicht bei einer Schachtel der eingangs beschrieben Art, welche die im kennzeichnenden Teil des Patentan- . spruchs aufgeführten erfinderischen Merkmale aufweist.

Die Erfindung wird nun anhand der Zeichnung beispielsweise erläutert. Es zeigen:
Fig.1 eineperspektivischeAnsichtdergeschlossenen Schachtel, und
Fig. 2 eine perspektivische Ansicht der geöffneten Schachtel.

Die dargestellte Zigarren- oder Zigarettenschachtel weist einen z.B. aus Edelholz bestehenden, länglichen Körper 1 auf, der nebeneinander gelegene Längsausnehmungen 2 zur Aufnahme je einer Zigarre oder Zigarette Z hat. Sie weist ferner einem am Körper 1 in dessen Längsrichtung verschiebbaren Schiebedeckel 3 auf, der z.B. aus farbig eloxiertem Aluminiumblech bestehen kann. Ferner ist ein Hebebügel 4 aus Federdraht vorgesehen. Dieser Hebebügel hat abgebogene Enden 4a, die einem Endbereich des Körpers bei dessen längsseiten vorgesehen Löchern eingesteckt sind. Er weist ferner einen Querteil 4b auf, der bei ganz aufgeschobenem Schiebedeckel entlang des Bodens einer im Endbereich des Körpers verlaufenden Quernut 5 verläuft. Diese Quernut ist mindestens um die Federdrahtdicke tiefer, als die Längsausnehmungen 2, wobei aber die Schenkel 4c des Hebebügels 4 in ihrem ungespannten Zustand, also bei bis zu den Löchern zurückgeschobenem Schiebedeckel 3, von ihren vorgenannten Weg nach oben so geneigt verlaufen, dass dann der Querteil 4b über der Oberseite des Körpers gelegen ist. Bei aufgeschobenem Deckel 3 finden die durch ihn herabgedrückten Schenkel 4c in passenden Nuten 6 des Körpers 1 Platz.

Mit 7 ist eine Vertiefung im Körper 1 bezeichnet, die zur Aufnahme eines nicht gezeigten Zigarrenschneiders dient.

## Patentansprüche

Zigarren- oder Zigarettenschachtel, die aus einem länglichen Körper (1), der in seiner Oberfläche nebeneinander gelegene Längsausnehmungen (2) zur Aufnahme je einer Zigarre bzw. Zigarette hat, und einem Körper (1) in dessen Längsrichtung verschiebbaren Schiebedeckel (3) besteht, dadurch gekennzeichnet, dass am Körper (1) ein Hebebügel (4) aus Federdraht mittels abgebogener Enden (4a) seiner Schenkel (4c) befestigt ist, die in einem Endbereich des Körpers (1 ) in bei dessen Längsseiten vorgesehenen Löchern eingesteckt sind, dass der Hebebügel (4) einen Querteil (4b) aufweist, der bei auf den Körper (1) völlig aufgeschobenem Schiebedeckel (3) entlang dem Boden einer nahe dem anderen Endbereich des Körpers (1) verlaufenden, die Längsausnehmungen (2) schneidenden Quernut (5) verläuft, die mindestens um die Dicke des den Hebebügel (4) bildenden Federdrahts tiefer ist als die Längsausnehmungen (2), und dass die Schenkel (4c) des Hebebügels (4) in ungespanntem Zustand bei bis zu den Löchern (1 a) zurückgeschobenen Schiebedeckel (3), von ihren abgebogenen Enden (4a) weg so aufwärts geneigt verlaufen, dass der Querteil (4b) aus der Quernut (5) herausgehoben ist.

## Revendications

Boîte pour cigares ou cigarettes qui consiste en un corps longitudinal (1 ), dont la surface est pourvue des encoches longitudinales (2) avoisinantes, destinées au placement individuel des cigares ou cigarettes, et en un couvercle coulissant (3), déplaçable en sens longitudinal du corps (1), caractérisé en ce qu'une bride de ressort (4) est fixée au corps (1 ) à l'aide des bouts courbés (4a) de ses branches (4c), qui s'enfoncent dans les ouvertures prévues aux côtés longitudinaux au bout du corps (1 ), en ce que la bride de ressort (4) a une partie transversale (4b) qui - quand le couvercle coulissant (3) est tout à fait repoussé sur le corps (1) -allonge une rainure transversale (5) située près de l'autre bout du corps, qui traverse les encoches longitudinales (2) et qui est plus profonde que les encoches longitudinales (2) au moins de l'épaisseur du fil d'acier à ressort qui forme la bride (4), et caractérisée en ce que les branches (4c), dans leur état non tendu quand le couvercle coulissant (3) est repoussé jusqu'aux ouvertures (1a), se dressent en haut à partir de leurs bouts courbés vers le haut (4a), de façon que la partie transversale (4b) sorte de la rainure transversale (5).

## Claims

Cigar or cigarette box consisting of an oblong body (1) which has side-by-side longitudinal recesses (2) in its surface, each for taking up one cigar or one cigarette, and a sliding cover (3), slideable lengthwise along the body (1), charact- irized in that a lifting frame (4) made of spring wire is affixed to the body (1) by means of bent ends (4a) of its legs (4c), which are plugged in at on end of the body (1) into the holes provided for this purpose at its long sides, so that the lifting frame (4) has a transverse part (4b), which, in case the sliding cover (3) has been entirely slidden over the body (1), runs along the lower part of a tranverse groove (5), situated near the other end of the body (1) and crossing the longitudinal recesses (2), the transverse groove (5) being deeper than the longitudinal recesses (2) at least by the thickness of the spring wire forming the lifting frame (4), and that the legs (4c) of the lifting frame (4) in unstressed state, when the sliding cover (3) is pushed back to the holes (1 a), run upwards from their bent ends (4a) in inclined position so that the transverse part (4b) is lifted out of the transverse groove (5).
